# EUROPÄISCHE PATENTSCHRIFT

(11) **EP 1 563 113 B1**
(45) Veröffentlichungstag und Bekanntmachung des Hinweises auf die Patenterteilung: **27.02.2008**
(21) Anmeldenummer: 03811347.8
(22) Anmeldetag: 06.10.2003
(51) Int. Cl.: C23C 2/14, C23C 2/24, C23C 2/00

(54) **VERFAHREN UND VORRICHTUNG ZUR SCHMELZTAUCHBESCHICHTUNG EINES METALLSTRANGES**
METHOD AND DEVICE FOR HOT-DIP COATING A METAL BAR
PROCEDE ET DISPOSITIF DE REVETEMENT PAR IMMERSION EN BAIN DE FUSION D'UN BOYAU DE METAL

(30) Priorität: 21.11.2002 DE 10254306
(43) Veröffentlichungstag der Anmeldung: 17.08.2005
(73) Patentinhaber: SMS Demag Aktiengesellschaft, 40237 Düsseldorf (DE)
(72) Erfinder: TENCKHOFF, Bernhard, 47239 Duisburg (DE); BEHRENS, Holger, 40699 Erkrath (DE); FALKENHAHN, Bodo, 40878 Ratingen (DE); ZIELENBACH, Michael, 57074 Siegen (DE); BRISBERGER, Rolf, 47661 Issum (DE)
(74) Vertreter: Klüppel, Walter
(86) Internationale Anmeldenummer: PCT/EP2003/011080
(87) Internationale Veröffentlichungsnummer: WO 2004/046412

(56) Entgegenhaltungen:
- EP-A- 0 803 586
- DE-A- 10 160 949
- US-A- 4 577 588
- US-A- 4 762 687
- US-A- 5 665 437

## Beschreibung

Die Erfindung betrifft ein Verfahren zur Schmelztauchbeschichtung eines Metallstranges, insbesondere eines Stahlbandes, bei dem der Metallstrang zumindest abschnittsweise vertikal durch einen das geschmolzene Beschichtungsmetall aufnehmenden Behälter mit vorgegebener Fördergeschwindigkeit hindurchgeführt wird. Des weiteren betrifft die Erfindung eine Vorrichtung zur Schmelztauchbeschichtung eines Metallstranges.

Klassische Metall-Tauchbeschichtungsanlagen für Metallbänder weisen einen wartungsintensiven Teil auf, nämlich das Beschichtungsgefäß mit der darin befindlichen Ausrüstung. Die Oberflächen der zu beschichtenden Metallbänder müssen vor der Beschichtung von Oxidresten gereinigt und für die Verbindung mit dem Beschichtungsmetall aktiviert werden. Aus diesem Grunde werden die Bandoberflächen vor der Beschichtung in Wärmeprozessen in einer reduzierenden Atmosphäre behandelt. Da die Oxidschichten zuvor chemisch oder abrasiv entfernt werden, werden mit dem reduzierenden Wärmeprozess die Oberflächen so aktiviert, dass sie nach dem Wärmeprozess metallisch rein vorliegen.

Mit der Aktivierung der Bandoberfläche steigt aber die Affinität dieser Bandoberflächen für den umgebenden Luftsauerstoff. Um zu verhindern, dass Luftsauerstoff vor dem Beschichtungsprozess wieder an die Bandoberflächen gelangen kann, werden die Bänder in einem Tauchrüssel von oben in das Tauchbeschichtungsbad eingeführt. Da das Beschichtungsmetall in flüssiger Form vorliegt und man die Gravitation zusammen mit Abblasvorrichtungen zur Einstellung der Beschichtungsdicke nutzen möchte, die nachfolgenden Prozesse jedoch eine Bandberührung bis zur vollständigen Erstarrung des Beschichtungsmetalls verbieten, muss das Band im Beschichtungsgefäß in senkrechte Richtung umgelenkt werden. Das geschieht mit einer Rolle, die im flüssigen Metall läuft. Durch das flüssige Beschichtungsmetall unterliegt diese Rolle einem starken Verschleiß und ist Ursache von Stillständen und damit Ausfällen im Produktionsbetrieb.

Durch die gewünschten geringen Auflagedicken des Beschichtungsmetalls, die sich im Mikrometerbereich bewegen können, werden hohe Anforderungen an die Qualität der Bandoberfläche gestellt. Das bedeutet, dass auch die Oberflächen der bandführenden Rollen von hoher Qualität sein müssen. Störungen an diesen Oberflächen führen im allgemeinen zu Schäden an der Bandoberfläche. Dies ist ein weiterer Grund für häufige Stillstände der Anlage.

Um die Probleme zu vermeiden, die im Zusammenhang mit den im flüssigen Beschichtungsmetall laufenden Rollen stehen, hat es Ansätze dazu gegeben, ein nach unten offenes Beschichtungsgefäß einzusetzen, das in seinem unteren Bereich einen Führungskanal zur vertikalen Banddurchführung nach oben aufweist und zur Abdichtung einen elektromagnetischen Verschluss einzusetzen. Es handelt sich hierbei um elektromagnetische Induktoren, die mit zurückdrängenden, pumpenden bzw. einschnürenden elektromagnetischen Wechsel- bzw. Wanderfeldern arbeiten, die das Beschichtungsgefäß nach unten abdichten.

Eine solche Lösung ist beispielsweise aus der EP 0 673 444 B1 bekannt. Einen elektromagnetischen Verschluss zur Abdichtung des Beschichtungsgefäßes nach unten setzt auch die Lösung gemäß der WO 96/03533 bzw. diejenige gemäß der JP 5086446 ein.

Aus der DE 42 08 578 A1 ist ebenfalls eine Schmelztauchbeschichtungsanlage mit elektromagnetischem Verschluss bekannt. Für eine unabhängig von der Durchlaufgeschwindigkeit des Metallstranges steuerbare Verweildauer des Metallstranges im Beschichtungsmetall wird hier vorgesehen, dass während des Durchlaufs des Metallstranges das schmelzflüssige Überzugsmaterial in einer gegen die Oberfläche des Metallstranges gerichteten Bewegung gehalten und unter Abschluss von Luft umgewälzt wird.

Alle genannten Lösungen stellen dabei darauf ab, dass grundsätzlich eine vorgegebene Pegelhöhe des Beschichtungsmetalls im Beschichtungsbehälter angestrebt wird. In der Regel wird die Durchlaufgeschwindigkeit des Metallstranges durch das Beschichtungsbad als wesentlicher Einflussparameter auf die Art und Qualität der Schmelztauchbeschichtung herangezogen. Abgesehen von der in der DE 42 08 578 A1 offenbarten Lösung besteht darüber hinaus zumeist keine Möglichkeit, aktiv auf den Schmelztauchbeschichtungsprozess Einfluss zu nehmen. D. h. die Verweilzeit des Metallstranges im Beschichtungsmedium wird bei bekannten Schmelztauchbeschichtungsverfahren dynamisch zumeist über die Durchlaufgeschwindigkeit des Metallstranges durch den Beschichtungsbehälter verändert, da der Beschichtungsbad-Pegel nur äußerst träge über den Beschichtungsaustrag am Metallstrang reduzierbar ist. Das Beschichtungsbadniveau kann insoweit also nicht als dynamisches Stellglied zur Einstellung von Qualitätsmerkmalen verwendet werden.

Verfahren zum Beschichten eines Trägerbandes mit Silikon für Solarzellen bzw. für Halbleiteranwendungen sind aus der US 4,577,588 und aus der US 4,762,687 bekannt.

Schmelztauchbeschichtungsverfahren und zugehörige Vorrichtungen, die einen elektromagnetischen Verschluss im Bodenbereich des Beschichtungsgefäßes einsetzen, sind weiterhin aus der EP 0 803 586 A1, der US 5,665,437 und aus der DE 101 60 949 A1 bekannt.

Der Erfindung liegt daher die Aufgabe zugrunde, ein Verfahren und eine zugehörige Vorrichtung zum Schmelztauchbeschichten eines Metallstranges zu schaffen, mit dem bzw. mit der es möglich ist, eine effiziente Beeinflussung der Parameter der Schmelztauchbeschichtung vorzunehmen, ohne notwendiger Weise die Durchlaufgeschwindigkeit des Metallstranges durch das geschmolzene Beschichtungsmetall zu verändern.

Die Lösung dieser Aufgabe durch die Erfindung ist verfahrensgemäß dadurch gekennzeichnet, dass die Fördergeschwindigkeit des Metallstranges durch den Behälter weitgehend konstant gehalten wird und dass die Verweilzeit des Metallstranges im geschmolzenen Beschichtungsmetall durch Steuerung oder Regelung der Höhe des Pegelstandes des geschmolzenen Beschichtungsmetalls im Behälter vorgegeben wird, wobei der Metallstrang ausschließlich vertikal durch das geschmolzene Beschichtungsmetall und durch einen dem Behälter vorgeschalteten Führungskanal hindurchgeführt wird und wobei zum Zurückhalten des Beschichtungsmetalls im Behälter im Bereich des Führungskanals ein elektromagnetisches Feld mittels mindestens zwei beiderseits des Metallstranges angeordneter Induktoren erzeugt wird.

Das Erfindungskonzept stellt also darauf ab, dass zur gezielten Beeinflussung von Parametern, die die Qualität des Schmelztauchbeschichtungsprozesses beeinflussen, die Höhe des Pegelstandes des geschmolzenen Beschichtungsmetalls im Beschichtungsbehälter herangezogen wird. Mit dieser Vorgehensweise ist es möglich, auf die Beschichtungsqualität Einfluss zu nehmen, ohne dass die Fördergeschwindigkeit des Metallstranges durch die Beschichtungsvorrichtung variiert werden muss.

Dabei wird das an sich bekannte CVGL-Verfahren (Continuous Vertical Galvanising Line) mit elektromagnetischem Bodenverschluss eingesetzt.

Die erfindungsgemäße Vorrichtung zur Schmelztauchbeschichtung eines Metallstranges, in der der Metallstrang zumindest abschnittsweise vertikal durch den das geschmolzene Beschichtungsmetall aufnehmenden Behälter hindurchgeführt wird, ist gekennzeichnet durch Mittel zur Steuerung oder Regelung der Höhe des Pegelstandes des geschmolzenen Beschichtungsmetalls im Behälter in Abhängigkeit einer vorgegebenen Verweilzeit des Metallstranges im geschmolzenen Beschichtungsmetall, wobei die Mittel Messmittel zur Messung des Pegelstandes des geschmolzenen Beschichtungsmetalls im Behälter und Mittel zur Beeinflussung des Pegelstandes aufweisen, die mit einer Steuerungs- oder Regelungseinrichtung in Verbindung stehen, und wobei die Vorrichtung einen dem Behälter vorgeschalteten Führungskanal aufweist sowie mindestens zwei beiderseits des Metallstranges im Bereich des Führungskanals angeordnete Induktoren zur Erzeugung eines elektromagnetischen Feldes zum Zurückhalten des Beschichtungsmetalls im Behälter.

Ferner kann vorgesehen werden, dass die Mittel zur Beeinflussung des Pegelstandes des geschmolzenen Beschichtungsmetalls einen Ablauf zum Ablassen von geschmolzenem Beschichtungsmetall aus dem Behälter in einen Vorlagebehälter sowie eine Pumpe zum Fördern von geschmolzenem Beschichtungsmetall vom Vorlagebehälter in den Behälter aufweisen. Dabei ist der Vorlagebehälter vorzugsweise unterhalb des Behälters angeordnet.

Zur möglichst effizienten und schnellen Beeinflussung des Pegelstandes des geschmolzenen Beschichtungsmetalls im Behälter hat es sich bewährt, dass das Fassungsvolumen des Behälters um ein Vielfaches kleiner ist als dasjenige des Vorlagebehälters; hierbei ist insbesondere vorgesehen, dass das Fassungsvolumen des Behälters zwischen 5 bis 20 % desjenigen des Vorlagebehälters beträgt.

In der Zeichnung ist ein Ausführungsbeispiel der Erfindung dargestellt. Die einzige Figur zeigt schematisch eine Schmelztauch-Beschichtungsvorrichtung mit einem durch diese hindurch geführten Metallstrang.

Die Vorrichtung weist einen Behälter 3 auf, der mit schmelzflüssigem Beschichtungsmetall 2 gefüllt ist. Bei diesem kann es sich beispielsweise um Zink oder Aluminium handeln. Der zu beschichtende Metallstrang 1 in Form eines Stahlbandes passiert den Behälter 3 in Förderrichtung R vertikal nach oben mit einer vorgegebenen und im Prozess konstant gehaltenen Fördergeschwindigkeit v.

Es sei an dieser Stelle angemerkt, dass es grundsätzlich auch möglich ist, dass der Metallstrang 1 den Behälter 3 von oben nach unten passiert.

Zum Durchtritt des Metallstranges 1 durch den Behälter 3 ist dieser im Bodenbereich geöffnet; hier befindet sich ein Führungskanal 4. Damit das schmelzflüssige Beschichtungsmetall 2 nicht durch den Führungskanal 4 nach unten abfließen kann, befinden sich beiderseits des Metallstranges 1 zwei elektromagnetische Induktoren 5, die ein magnetisches Feld erzeugen, das Volumenkräfte im flüssigken Metall hervorruft, die der Schwerkraft des Beschichtungsmetalls 2 entgegenwirkt und damit den Führungskanal 4 nach unten hin abdichtet.

Bei den Induktoren 5 handelt es sich um zwei gegenüber angeordnete Wechselfeld- oder Wanderfeldinduktoren, die im Frequenzbereich von 2 Hz bis 10 kHz betrieben werden und ein elektromagnetisches Querfeld senkrecht zur Förderrichtung R aufbauen. Der bevorzugte Frequenzbereich für einphasige Systeme (Wechselfeldinduktoren) liegt zwischen 2 kHz und 10 kHz, der für mehrphasige Systeme (z. B. Wanderfeldinduktoren) zwischen 2 Hz und 2 kHz.

Bei der vorgeschlagenen Schmelztauchbeschichtungsvorrichtung wird über geeignete Mittel aktiv auf den Pegelstand h des geschmolzenen Beschichtungsmetalls 2 im Behälter 3 Einfluss genommen und dieser gezielt zur Beeinflussung der Prozessparameter und damit der Qualität der Beschichtung herangezogen.

Hierzu sind Mittel 6 zur Steuerung oder Regelung der Höhe h des Pegelstandes vorgesehen, wobei der Figur zu entnehmen ist, dass sich der Pegelstand h in weiten Grenzen zwischen einem minimalen Pegelstand hₘᵢₙ und einem maximalen Pegelstand hₘₐₓ bewegen kann.

Über die aktuelle Höhe h des Pegelstandes im Behälter 3 sowie die Fördergeschwindigkeit v des Metallstranges 1 ergibt sich die Verweilzeit t des Metallstranges 1 im Beschichtungsmetall 2; hieraus wiederum ergeben sich wichtige Einflussparameter für den Schmelztauchbeschichtungsprozess.

Die Mittel 6 zur Steuerung oder Regelung der Höhe h des Pegelstandes bestehen zunächst aus einem Messmittel 7, mit dem der aktuelle Pegelstand h gemessen werden kann. Der vom Messmittel 7 gemessene Wert wird einer Steuerung- oder Regelungseinrichtung 10 zugeleitet. Diese erhält auch den gewünschten Wert der Verweilzeit t des Metallstranges 1 im Beschichtungsmetall 2. Die Steuerung- oder Regelungseinrichtung 10 kann auf Mittel 8, 9 zur Beeinflussung des Pegelstandes h Einfluss nehmen, namentlich auf einen Ablauf 8, mit dem schmelzflüssiges Beschichtungsmetall 2 aus dem Behälter 3 abgelassen werden kann, sowie auf eine drehzahlgeregelte Pumpe 9, mit der Beschichtungsmetall 2 in den Behälter 3 gepumpt werden kann. Durch entsprechende Einflussnahme auf den Zulauf bzw. Ablauf von Beschichtungsmetall 2 in den bzw. aus dem Behälter 3 kann der gewünschte bzw. benötigte Pegelstand h durch die Steuerungs- oder Regelungseinrichtung 10 gesteuert bzw. geregelt eingehalten werden.

Besonders vorteilhaft ist es, wenn hierzu unter dem Behälter 3 ein Vorlagebehälter 11 angeordnet ist. Wie im Ausführungsbeispiel gesehen werden kann, verbindet eine Rohrleitung 12 den Ablauf 8 mit dem Vorlagebehälter 11. In gleicher Weise ist eine Rohleitung 13 vorgesehen, in der die Pumpe angeordnet ist, mit der Beschichtungsmetall 2 vom Vorlagebehälter 11 in den Behälter 3 gepumpt werden kann.

Das Beschichtungsbadniveau wird also über den Ablauf 8 und die Pumpe 9 dynamisch eingestellt bzw. geregelt. Damit ist es möglich, den Pegelstand h als Stellgröße zur Qualitätsregelung des beschichteten Metallstranges 1 einzusetzen.

Durch eine gezielte Veränderung des Beschichtungsbadniveaus h werden über die damit einher gehende Veränderung der Verweilzeit t des Metallstranges 1 im Beschichtungsmetall 2 - bei konstanter Fördergeschwindigkeit v - Qualitätsmerkmale des hinter der Beschichtungsvorrichtung beschichtet vorliegenden Metallstranges 1 eingestellt bzw. nachgeregelt.

### Bezugszeichenliste:

- 1: Metallstrang (Stahlband)
- 2: Beschichtungsmetall
- 3: Behälter
- 4: Führungskanal
- 5: Induktor
- 6: Mittel zur Steuerung oder Regelung der Höhe des Pegelstandes
- 7: Messmittel zur Messung des Pegelstandes
- 8: Mittel zur Beeinflussung des Pegelstandes, Ablauf
- 9: Mittel zur Beeinflussung des Pegelstandes, Pumpe
- 10: Steuerungs- oder Regelungseinrichtung
- 11: Vorlagebehälter
- 12: Rohrleitung
- 13: Rohrleitung

- v: Fördergeschwindigkeit
- t: Verweilzeit
- h: Pegelstand des geschmolzenen Beschichtungsmetalls im Behälter
- hₘᵢₙ: minimaler Pegelstand
- hₘₐₓ: maximaler Pegelstand
- R: Förderrichtung

## Patentansprüche

1. Verfahren zur Schmelztauchbeschichtung eines Metallstranges (1), insbesondere eines Stahlbandes, bei dem der Metallstrang (1) zumindest abschnittsweise vertikal durch einen das geschmolzene Beschichtungsmetall (2) aufnehmenden Behälter (3) mit vorgegebener Fördergeschwindigkeit (v) hindurchgeführt wird,
**dadurch gekennzeichnet,**
**dass** die Fördergeschwindigkeit (v) des Metallstranges (1) durch den Behälter (3) weitgehend konstant gehalten wird und dass die Verweilzeit (t) des Metallstranges (1) im geschmolzenen Beschichtungsmetall (2) durch Steuerung oder Regelung der Höhe (h) des Pegelstandes des geschmolzenen Beschichtungsmetalls (2) im Behälter (3) vorgegeben wird, wobei der Metallstrang (1) ausschließlich vertikal durch das geschmolzene Beschichtungsmetall (2) und durch einen dem Behälter (3) vorgeschalteten Führungskanal (4) hindurchgeführt wird und wobei zum Zurückhalten des Beschichtungsmetalls (2) im Behälter (3) im Bereich des Führungskanals (4) ein elektromagnetisches Feld mittels mindestens zwei beiderseits des Metallstranges (1) angeordneter Induktoren (5) erzeugt wird.

2. Vorrichtung zur Schmelztauchbeschichtung eines Metallstranges (1), insbesondere eines Stahlbandes, in der der Metallstrang (1) zumindest abschnittsweise vertikal durch einen das geschmolzene Beschichtungsmetall (2) aufnehmenden Behälter (3) hindurchgeführt wird,
**gekennzeichnet durch,**
Mittel (6) zur Steuerung oder Regelung der Höhe (h) des Pegelstandes des geschmolzenen Beschichtungsmetalls (2) im Behälter (3) in Abhängigkeit einer vorgegebenen Verweilzeit (t) des Metallstranges (1) im geschmolzenen Beschichtungsmetall (2), wobei die Mittel (6) Messmittel (7) zur Messung des Pegelstandes (h) des geschmolzenen Beschichtungsmetalls (2) im Behälter (3) und Mittel (8, 9) zur Beeinflussung des Pegelstandes (h) aufweisen, die mit einer Steuerungs- oder Regelungseinrichtung (10) in Verbindung stehen, und wobei die Vorrichtung einen dem Behälter (3) vorgeschalteten Führungskanal (4) aufweist sowie mindestens zwei beiderseits des Metallstranges (1) im Bereich des Führungskanals (4) angeordnete Induktoren (5) zur Erzeugung eines elektromagnetischen Feldes zum Zurückhalten des Beschichtungsmetalls (2) im Behälter (3).

3. Vorrichtung nach Anspruch 2,
**dadurch gekennzeichnet,**
**dass** die Mittel (8, 9) zur Beeinflussung des Pegelstandes (h) des geschmolzenen Beschichtungsmetalls (2) einen Ablauf (8) zum Ablassen von geschmolzenem Beschichtungsmetall (2) aus dem Behälter (3) in einen Vorlagebehälter (11) sowie eine Pumpe (9) zum Fördern von geschmolzenem Beschichtungsmetall (2) vom Vorlagebehälter (11) in den Behälter (3) aufweisen.

4. Vorrichtung nach Anspruch 3,
**dadurch gekennzeichnet,**
**dass** der Vorlagebehälter (11) unterhalb des Behälters (3) angeordnet ist.

5. Vorrichtung nach Anspruch 3 oder 4,
**dadurch gekennzeichnet,**
**dass** das Fassungsvolumen des Behälters (3) um ein Vielfaches kleiner ist als das Fassungsvolumen des Vorlagebehälters (11).

6. Vorrichtung nach Anspruch 5,
**dadurch gekennzeichnet,**
**dass** das Fassungsvolumen des Behälters (3) zwischen 5 bis 20 % des Fassungsvolumens des Vorlagebehälters (11) beträgt.

## Claims

1. Method of hot-dip coating of a metal strip (1), particularly a steel strip, in which the metal strip (1) is led at least in sections vertically through a container (3), which receives the molten coating metal (2), at a predetermined transport speed (v), **characterised in that** the transport speed (v) of the metal strip (1) through the container (3) is kept substantially constant and that the dwell time (t) of the metal strip (1) in the molten coating metal (2) is predetermined by control or regulation of the height (h) of the level of the molten coating metal (2) in the container (3), wherein the metal strip (1) is led exclusively vertically through the molten coating metal (2) and through a guide channel (4) upstream of the container (3) and wherein for retention of the coating metal (2) in the container (3) an electromagnetic field is generated in the region of the guide channel (4) by means of at least two inductors (5) arranged on either side of the metal strip (1).

2. Device for hot-coating of a metal strip (1), particularly a steel strip, in which the metal strip (1) is led at least in sections vertically through a container (3) receiving the molten coating metal (2), **characterised by** means (6) for controlling or regulating the height (h) of the level of the molten coating metal (2) in the container (3) in dependence on a predetermined dwell time (t) of the metal strip (1) in the molten coating metal (2), wherein the means (6) comprise measuring means (7) for measuring the level (h) of the molten coating metal (2) in the container (3) and means (8, 9) for influencing the level (h), which are connected with a control or regulating device (10), and wherein the device comprises a guide channel (4), which is upstream of the container (3), as well as at least two inductors (5), which are arranged on either side of the metal strip (1) in the region of the guide channel (4), for producing an electromagnetic field for retention of the coating metal (2) in the container (3).

3. Device according to claim 2, **characterised in that** the means (8, 9) for influencing the level (h) of the molten coating metal (2) comprises an outlet (8) for letting molten coating metal (2) out of the container (3) into a collecting container (11) as well as a pump (9) for conveying molten coating metal (2) from the collecting container (11) into the container (3).

4. Device according to claim 3, **characterised in that** the collecting container (11) is arranged below the container (3).

5. Device according to claim 3 or 4, **characterised in that** the holding volume of the container (3) is smaller than the holding volume of the collecting container (11) by a multiple.

6. Device according to claim 5, **characterised in that** the holding volume of the container (3) is between 5 to 20% of the holding volume of the collecting container (11).

## Revendications

1. Procédé pour le revêtement par immersion dans une masse fondue d'un brin métallique (1) en particulier d'une bande en acier, dans lequel le brin métallique (1) est guidé au moins en partie verticalement dans un récipient (3) contenant le métal de revêtement (2) fondu à une vitesse de transport (v) prédéfinie, **caractérisé**
**en ce que** la vitesse de transport (v) du brin métallique (1) dans le récipient (3) est conservée dans une large mesure constante et en ce que le temps de séjour (t) du brin métallique (1) dans le métal de revêtement (2) fondu est prédéfini par la commande ou la régulation de la hauteur (h) du niveau du métal de revêtement (2) fondu dans le récipient (3), le brin métallique (1) étant guidé exclusivement à la verticale dans le métal de revêtement (2) fondu et dans un canal de guidage (4) disposé en amont du récipient (3) et où on produit, pour retenir le métal de revêtement (2) dans le récipient (3), au niveau du canal de guidage (4) un champ électromagnétique au moyen d'au moins deux inducteurs (5) disposés des deux côtés du brin métallique (1).

2. Dispositif pour le revêtement par immersion dans une masse fondue d'un brin métallique (1) en particulier d'une bande en acier, dans lequel le brin métallique (1) est guidé au moins en partie verticalement dans un récipient (3) contenant le métal de revêtement (2) fondu, **caractérisé**
**par** des moyens (6) pour la commande ou la régulation de la hauteur (h) du niveau du métal de revêtement (2) fondu dans le récipient (3) en fonction d'un temps de séjour (f) prédéfini du brin métallique (1) dans le métal de revêtement (2) fondu, où les moyens (6) présentent des moyens de mesure (7) pour la mesure du niveau (h) du métal de revêtement (2) fondu dans le récipient (3) et des moyens (8, 9) pour influencer le niveau (h), qui sont raccordés à un dispositif (10) de commande ou de régulation et où le dispositif présente un canal de guidage (4) disposé en amont du récipient (3) ainsi qu'au moins deux inducteurs (5) disposés des deux côtés du brin métallique (1) au niveau du canal de guidage (4) pour la production d'un champ électromagnétique pour retenir le métal de revêtement (2) dans le récipient (3).

3. Dispositif selon la revendication 2, **caractérisé**
**en ce que** les moyens (8,9) pour influencer le niveau (h) du métal de revêtement (2) fondu présentent une sortie (8) pour évacuer du métal de revêtement (2) fondu du récipient (3) dans un réservoir (11) ainsi qu'une pompe (9) pour transporter le métal de revêtement (2) fondu du réservoir (11) dans le récipient (3).

4. Dispositif selon la revendication 3, **caractérisé**
**en ce que** le réservoir (11) est disposé sous le récipient (3).

5. Dispositif selon la revendication 3 ou 4, **caractérisé**
**en ce que** la capacité du récipient (3) est inférieure d'un facteur multiple à la capacité du réservoir (11).

6. Dispositif selon la revendication 5, **caractérisé**
**en ce que** la capacité du récipient (3) est comprise entre 5 à 20% de la capacité du réservoir (11).
